# DEMANDE DE BREVET EUROPEEN

(11) **EP 4 610 452 A1**
(43) Date de publication de la demande: **03.09.2025**
(21) Numéro de dépôt: 24305318.8
(22) Date de dépôt: 29.02.2024
(51) Int. Cl.: E04H 4/00, E04H 4/06

(54) **BASSIN ARTIFICIEL MODULAIRE, TEL QU'UNE PISCINE MODULAIRE, ET PROCÉDÉ DE FABRICATION D'UN TEL BASSIN**

(71) Demandeur: Aqualift, 77230 Dammartin-en-Goële (FR)
(72) Inventeur: MORAND, Jean-Noël, 77230 Dammartin-en-Goële (FR)
(74) Mandataire: Tranvouez, Edern Morgan

(57) **Abrégé**

L'invention concerne un bassin artificiel (100) le bassin artificiel (100) comprenant : une pluralité de panneaux (110) agencés le long du périmètre du bassin artificiel (100), deux panneaux (110) successifs étant fixés de manière amovible l'un à l'autre pour former les parois latérales (101, 102) du bassin artificiel (100) ; une pluralité de montants latéraux (120, 121) fixés de manière amovible à au moins un panneau (110) ; pour chacune des parois latérales (101, 102) du bassin artificiel (100), au moins une première traverse (131) respective agencée le long de ladite paroi latérale (101, 102) et fixée à chaque panneau (110) de ladite paroi latérale (101, 102). Le bassin artificiel (100) comprend en outre des première cornières (140) auxquels sont fixées de manière amovible les premières traverses (131) pour former un premier cadre (132).

## Description

### Domaine technique

L'invention concerne le domaine des bassins artificiels, tels que celui des piscines.

L'invention a plus particulièrement pour objet un bassin artificiel notamment du type piscine, et un procédé de fabrication d'un tel bassin.

### État de l'art antérieur

L'équipement d'un bâtiment avec un bassin artificiel, tel qu'une piscine, est relativement long et coûteux. En effet, en plus du terrassement pour former le creux dans lequel sera aménagé le bassin artificiel, il est nécessaire de passer par un maçon afin de couler une dalle qui formera le fond du bassin artificiel et d'élever les parois latérales du bassin. C'est seulement après le séchage de la dalle et de ces parois latérales qu'il est possible d'équiper la piscine avec la pose d'un revêtement (généralement liner ou carrelage) et la prévision d'un système de filtration de l'eau. En raison des temps de séchage relativement long, l'installation de la piscine peut prendre jusqu'à 3 mois.

Afin de remédier à ces inconvénients, ceci sans avoir à passer par les solutions de moindre qualité et moins adaptables que sont les piscines à coque composite, il est connu de réaliser des bassins modulaires à partir de panneaux métalliques. De tels bassins sont généralement réalisés sur la base d'une ossature métallique soudées sur laquelle sont soudés les panneaux formant les parois latérales, les panneaux étant eux-mêmes soudés entre eux. Ces soudures peuvent être soient réalisées en usine, nécessitant un transport exceptionnel du bassin artificiel sur le lieu d'installation, soit au moins en partie sur site, nécessitant l'apport de matériels et de techniciens spécialisés sur place.

Néanmoins, si une telle solution permet un gain de temps notable vis-à-vis des bassins artificiels bétons présentés ci-dessus en permettant éventuellement de reporter une partie du temps de fabrication à l'usine lorsque les soudures y sont réalisées, les temps de fabrication restent relativement long et peuvent nécessiter l'usage d'un transport exceptionnel pour déplacer le bassin artificiel de l'usine sur le site d'installation.

### Exposé de l'invention

L'invention vise à remédier au moins en partie aux inconvénients ci-dessus et a ainsi notamment pour but de fournir un bassin artificiel qui, tout en présentant la modularité et la qualité des bassins artificiels bétons et les bassins artificiels modulables à panneaux métalliques, puisse aisément et rapidement être installé sur site sans nécessiter de transport exceptionnel.

A cet effet l'invention concerne un bassin artificiel, notamment du type piscine, le bassin artificiel présentant au moins quatre parois latérales, deux parois latérales successives étant reliées l'une à l'autre par une arrête, le bassin artificiel comprenant :
- une pluralité de panneaux agencés le long du périmètre du bassin artificiel, deux panneaux successifs étant fixés de manière amovible l'un à l'autre de manière à ce que les panneaux de ladite pluralités de panneaux forment ensemble les parois latérales du bassin artificiel,
- une pluralité de montants latéraux agencés le long du périmètre du bassin artificiel, chaque montant latéral étant fixé de manière amovible à au moins un panneau et étant préférentiellement fixé à l'au moins un panneau au niveau d'une jointure avec un autre panneau,
- pour chacune des parois latérales du bassin artificiel, au moins une première traverse respective agencée le long de ladite paroi latérale, ladite première traverse étant fixée à chaque panneau participant à la formation de ladite paroi latérale soit par l'intermédiaire du montant latéral qui est fixé audit panneau soit par l'intermédiaire d'une pièce de fixation fixée de manière amovible audit panneau,
dans lequel le bassin artificiel comprend en outre des première cornières, les premières traverses étant fixées de manière amovible entre elles au niveau des arrêtes par lesdites première cornières de manière à former un premier cadre.

La combinaison d'un assemblage amovible, tel que par exemple un assemblage à partir de vis ou de boulons, et d'éléments modulaires que sont les panneaux et les montants latéraux, autorise la fourniture d'un bassin artificiel dont les dimensions peuvent aisément être adaptées tout en autorisant une installation rapide sur site. En effet, un tel bassin ne nécessite pas une longue étape de séchage des parois latérales, comme c'est le cas pour les bassins béton, ou un assemblage complexe tel que par soudage d'une armature, de plaques entre elles ou encore des plaques sur une telle armature. L'assemblage amovible est généralement beaucoup plus simple et peut se faire en parallèle par plusieurs ouvriers non nécessairement spécialisés. Ainsi l'invention ouvre la possibilité d'installer un bassin modulaire en quelques jours.

De plus, cette utilisation d'un assemblage amovible ne se fait pas au détriment de la solidité et de la qualité du bassin artificiel, puisque le premier cadre, formé par les premières traverses, est fixé par les montants latéraux, et les éventuelles pièces de fixation, à chaque panneau, et permet donc une bonne récupération des efforts. De ce fait, les risques liés à la pression de l'eau destinée à être connu dans ledit bassin artificiel sont contenus, voire annulés et le bassin artificiel présente de ce fait une solidité similaire à celle des bassins basés sur des panneaux soudés.

Ainsi l'invention permet la fourniture d'un bassin artificiel bénéficiant des avantages d'adaptabilité offerts par les bassins artificiels bétons et les bassins artificiels modulables à panneaux métalliques soudés tout en autorisant une installation particulièrement rapide ceci sans avoir la nécessité à faire appel à un transport exceptionnel de l'usine vers le site d'installation.

Pourfinir, l'utilisation d'une telle fixation amovible rend le bassin artificiel selon l'invention facilement recyclable. En effet, contrairement aux bassins artificiels de l'art antérieur, soit béton, donc difficilement recyclables, soit en panneaux soudés, donc nécessitant de réaliser des découpes, le bassin artificiel selon l'invention ne nécessite qu'uniquement un retrait des éléments de fixation amovible pour séparer l'ensembles des éléments constituant le bassin. Ces éléments peuvent ensuite parfaitement être réutilisés pour former un nouveau bassin artificiel, seul le revêtement ayant à être changé, ou être facilement transférés à des filières de recyclage adéquates.

Par fixé de manière amovible, il est entendu ci-dessus et dans le reste de ce document un assemblage mécanique réversible tel qu'une fixation par vis, rivets, boulons. Une telle fixation de manière amovible exclut les fixation définitive ou semi-définitive que sont le soudage et le collage.

Le bassin artificiel peut comprendre en outre pour chaque paroi latérale, au moins une deuxième traverse respective agencée le long de ladite paroi latérale parallèlement à la première traverse correspondant à ladite paroi latérale, ladite deuxième traverse étant fixée à chaque panneau participant à la formation de ladite paroi latérale soit par l'intermédiaire du montant latéral qui est fixé sur ledit panneau (soit par l'intermédiaire d'une pièce de fixation fixée de manière amovible audit panneau,
les deuxièmes traverses étant soit reliées entre elles au niveau des arrêtes soit par les première cornières, soit par des deuxième cornière du deuxième bassin artificiel, de manière à former un deuxième cadre parallèle au première cadre.

Avec de telles deuxièmes traverses et le deuxième cadre qu'elles permettent de former, le bassin artificiel présente une récupération des efforts s'appliquant sur les panneaux et donc une bonne tenue à la pression de l'eau destiné à être contenu dans le bassin. De ce fait, les risques liés à la pression de l'eau destinée à être connu dans ledit bassin artificiel sont parfaitement contenus, voire annulés et le bassin artificiel présente de ce fait une solidité optimisée.

Chaque montant latéral peut être destiné à être fixé au sol.

Une telle fixation au sol peu permettre de ramener une partie des efforts s'exerçant sur les panneaux au niveau du sol favorisant la solidité du présent bassin.

Le bassin artificiel peut comprendre en outre au moins un élément de jambe de force fixé de manière amovible sur au moins un plateau, dans lequel de manière préférentielle, le bassin artificiel comprend quatre parois latérales, deux parois longitudinales et deux parois transversales audites parois longitudinales et, le bassin artificiel comprenant pour chaque paroi longitudinale au moins deux élément de jambe de force.

De tels éléments de jambe de force permettent de ramener une partie des effort horizontaux, tels que ceux exercés par l'eau destiné à être connu dans le bassin sur les panneaux, vers le sol. De cette manière, le bassin présente une bonne stabilité vis-à-vis de la pression exercée par ladite eau.

Le bassin artificiel peut comprendre, pour au moins l'une des parois latérales, au moins deux jambes de force agencées le long de ladite paroi latérale et dans lequel, le bassin artificiel comprend en outre pour ladite paroi latérale au moins une traverse secondaire, ladite traverse secondaire étant fixées audits au moins deux jambes de force.

De telles traverses secondaires permettent d'assurer d'une bonne répartition des efforts sur les éléments de jambe de force. Ces traverses secondaires peuvent ainsi participer à la bonne tenue à la pression du bassin selon l'invention.

Le bassin artificiel peut comprendre en outre une plateforme logée au moins en partie dans un volume délimité par les au moins quatre parois latérales, ladite plateforme étant montée mobile entre une première position dite basse et une deuxième position dite haute de manière à modifier une profondeur apparente dudit bassin artificiel.

Une telle plateforme permet la fourniture d'un bassin à fond variable, offrant ainsi la possibilité d'adapté la profondeur du bassin en fonction de l'activité prévu dans ce dernier et des personnes qui désirent l'utiliser. Selon une possibilité de l'invention, une telle plateforme peut également être utilisé, dans la position haute, en tant qu'élément de fermeture du bassin. Ainsi, selon cette possibilité, la plateforme dans cette position haute peut participer à la formation d'une terrasse permettant à la fois de sécuriser le bassin et autorisant le réemploi de l'espace occupé par le bassin pour d'autre usage lorsque le bassin n'est occupé.

Le bassin artificiel peut comprendre en outre :
- un système d'actionnement de la plateforme agencé à l'extérieur du volume délimité par les au moins quatre parois latérales,
- au moins quatre câbles reliant la plateforme au système d'actionnement, lesdits câble étant entraîné en déplacement par l'actionnement du système d'actionnement, et
- au moins quatre poulies agencées le long des parois latérales de manière à guider un câble respectif pour fournir une traction verticale à la plateforme,
dans lequel le système d'actionnement comprend préférentiellement un vérin dont les deux extrémités de la course correspondent respectivement à la première position et la deuxième position.

Le bassin artificiel peut comprendre un cadre supérieurfixé aux panneaux sur une partie supérieure de ces derniers, le cadre supérieur présentant deux côtés longitudinaux et deux côtés latéraux, chaque côté longitudinal et/ou latéral du cadre supérieur, de manière préférentielle chaque côté longitudinal, présente une section de forme générale en U logeant entre les bras du U des éléments roulants, tels que des poulies et dans lequel ledit cadre est configuré pour autoriser :
- une fixation de manière amovible du cadre supérieur sur les panneaux par le fond du U, les éléments roulant étant alors apte à fournir un support pour une couverture coulissante, et
- une fixation de manière amovible du cadre supérieur sur les panneaux par ses bras, le bassin artificiel étant conforme à l'invention et comprenant la plateforme, les éléments roulants formant les au moins quatre poulies agencées le long des parois latérales de manière à guider le câble respectif.

Un tel cadre supérieur offre la possibilité d'utilisé un même cadre supérieur pour soit le roulement d'une couverture coulissante du bassin, soit pour le ménagement, conformément au présent mode de réalisation, d'un fond mobile. Ainsi, il est parfaitement possible d'adapter la configuration du bassin artificiel sans avoir à prévoir plusieurs cadres supérieurs distincts.

Un tel système d'actionnement permet un déplacement de la plateforme de manière parfaitement intégré au bassin artificiel de l'invention.

Chaque panneau peut être identique et chaque panneau présente avantageusement :
- une largeur comprise entre 25 et 100 cm, voire entre 40 et 75 cm, ou encore entre 45 et 55 cm, cette largeur étant de manière particulièrement avantageuse sensiblement égale à 50 cm,

- une hauteur comprise entre 50 et 220 cm, voire entre 75 et 190 cm, la hauteur étant avantageusement sélectionnée parmi 80, 100, 120, 140, 160 et 180 cm.

L'utilisation de panneaux identique rend le bassin selon l'invention parfaitement modulable, seul le nombre de panneaux ayant à être changer et la longueur des traverses adaptée pour obtenir le bassin avec les dimensions voulues.

Chaque panneau peut comprendre une tôle pliée dont au moins deux bords longitudinaux sont pliés, deux panneaux successifs d'une paroi latérale étant assemblée entre elle au moyen de leur bord longitudinaux.

De telles pliures favorisent l'assemblages des panneaux avec les montant latéraux et les éventuelles pièces de fixation.

L'invention concerne également un procédé d'assemblage d'un bassin artificiel, notamment du type piscine, le bassin artificiel présentant au moins quatre parois latérales, deux parois latérales successives étant reliées l'une à l'autre par une arrête, ledit procédé comprenant les étapes suivantes :
- fourniture une pluralité de panneaux destinés à être agencés le long du périmètre du bassin artificiel et à former ensemble les parois latérales du bassin artificiel,
- fourniture d'une pluralité de montants latéraux destinés à être agencés le long du périmètre du bassin artificiel,
- fourniture, pour chaque parois latérale du bassin artificiel, d'au moins une première traverse respective destinée à être agencée le long de ladite paroi latérale,
- fourniture de premières cornières,
- agencement des panneaux le long du périmètre du bassin artificiel et fixation de manière amovible des panneaux entre eux de telle manière que deux panneaux successifs soient fixés de manière amovible l'un à l'autre et que les panneaux de ladite pluralités de panneaux forment ensemble les parois latérales du bassin artificiel,
- agencement des montants latéraux le long du périmètre extérieur du bassin artificiel et fixation de manière amovible de chaque montant latéral à au moins un panneau, ledit montant latérale étant préférentiellement fixé à l'au moins un panneau au niveau d'une jointure avec un autre panneau,
- agencement de chaque première traverse le long de ladite paroi latérale correspondante et fixation de ladite première traverse à chaque panneau constituant ladite paroi latérale soit par l'intermédiaire du montant latéral qui est fixé audit panneau soit par l'intermédiaire d'une pièce de fixation fixée de manière amovible audit panneau, les premières traverses étant fixées de manière amovible entre elles au niveau des arrêtes par les premières cornières de manière à former un premier cadre.

Un tel procédé permet la fourniture d'un bassin artificiel selon l'invention et de bénéficier des avantages qui y sont associés.

### Brève description des dessins

La présente invention sera mieux comprise à la lecture de la description d'exemples de réalisation, donnés à titre purement indicatif et nullement limitatif, en faisant référence aux dessins annexés sur lesquels :
- la figure 1 illustre un bassin artificiel selon un premier mode de réalisation de l'invention,
- la figure 2 illustre un bassin artificiel selon un deuxième mode de réalisation présentant une profondeur variable,
- les figures 3A et 3B sont respectivement une vue de dessus et une vue de côté du bassin artificiel selon une variante du bassin artificiel illustré sur la figure 2,
- la figure 4 illustre un actionneur du bassin artificiel illustré sur les figures 3A et 3B,
- les figures 5A à 5D sont respectivement une vue en perspective d'un cadre supérieur du bassin artificiel illustré sur les figures 3A et 3B, une vue en perspective rapproché d'un élément de poulie d'un tel cadre, une en coupe de ce même élément de poulie et une vue en coupe de ce cadre et d'un fond mobile, ledit cadre supérieur intégrant un système de transmission entre l'actionneur et un fond mobile du bassin,
- les figures 6A à 6C sont respectivement une vue en perspective du fond mobile du bassin artificiel illustré sur les figures 3A et 3B, une vue rapproché d'un coin dudit fond mobile et une vue en coupe rapproché au niveau d'un point de traction dudit fond mobile.

Des parties identiques, similaires ou équivalentes des différentes figures portent les mêmes références numériques de façon à faciliter le passage d'une figure à l'autre.

Les différentes parties représentées sur les figures ne le sont pas nécessairement selon une échelle uniforme, pour rendre les figures plus lisibles.

Les différentes possibilités (variantes et modes de réalisation) doivent être comprises comme n'étant pas exclusives les unes des autres et peuvent se combiner entre elles.

### Exposé détaillé de modes de réalisation particuliers

La figure 1 illustre une vue en perspective d'un bassin artificiel 100 modulaire selon l'invention.

Si un tel bassin artificiel 100 selon l'invention peut être en particulier un bassin artificiel du type piscine, il peut, bien entendu être d'un autre type tel qu'un bassin d'agrément équipant un jardin.

Conformément à l'invention, le bassin artificiel 100 présente au moins quatre parois latérales 101, 102, deux parois latérales 101, 102 successives étant reliées l'une à l'autre par une arrête 103. Dans une configuration usuelle de l'invention, le bassin artificiel 100 comporte quatre parois latérales 101, 102, dont deux parois longitudinales 101 et deux parois transversales 102 audites parois longitudinales 101. Bien entendu, l'invention ne se limite pas à cette seule configuration et le basin artificiel 100 selon l'invention peut comprendre 6 à 8 parois latérales 101, 102, sans que l'on sorte du cadre de l'invention.

On notera que dans une configuration usuelle de l'invention, le fond du bassin artificiel 100 peut être formé par une dalle 106, montrée sur la figure 2. En variante, le fond du bassin artificiel 100 peut être formé par un planché, par exemple fourni par une ou plusieurs plaques métalliques ou par un autre support non montré. Selon cette possibilité, comme cela est également montré sur la figure 2, le fond peut comprendre un ensemble de poutrelles 107 permettant de servir de base pour les plaques métalliques ou autres supports. Dans cette variante dans lequel le fond du bassin artificiel 100 n'est pas formé par une dalle béton, le bassin artificiel 100 peut être formé sur un autre type de surface, tel qu'un lit de sables ou une surface de terre battue et stabilisée.

On notera de même, que lorsqu'il est fait mention d'une direction horizontale ou verticale, ou plus généralement des qualificatifs horizontal et vertical, cette direction, ou ce qualificatif, est relative aux éléments du bassin artificiel tels qu'ils sont orientés lorsque le bassin artificiel 100 est installé sur site, étant entendu que les parois latérales 101, 102 du bassin artificiel 100 sont verticales et que le fond est horizontal. Ainsi, par exemple s'il est mentionné ci-après que les montants latéraux 120 s'étendent verticalement, il est entendu que ces montants latéraux 120 sont, lorsqu'ils équipent le bassin artificiel 100 installé le long des parois verticales en s'étendant parallèlement à ses dernières et perpendiculairement au fond. Ainsi, lorsque ces éléments n'équipent pas le bassin artificiel 100, par exemple avant leur assemblage pour former le bassin artificiel 100, les qualificatifs d'horizontal ou de vertical ne s'appliquent pas et ces éléments peuvent présenter une tout autre orientation.

Comme montré sur la figure 1, le bassin artificiel 100 comprend :
- une pluralité de panneaux 110 agencés le long du périmètre du bassin artificiel 100, deux panneaux 110 successifs étant fixés de manière amovible l'un à l'autre de manière à ce que les panneaux 110 de ladite pluralités de panneaux forment ensemble les parois latérales 101, 102 du bassin artificiel 100,
- une pluralité de montants latéraux 120 agencés le long du périmètre du bassin artificiel 100, chaque montant latéral 120, 121 étant fixé de manière amovible à au moins un panneau 110 et étant fixé à l'au moins un panneau 110 au niveau d'une jointure avec un autre panneau 110,
- pour chacune des parois latérales 101, 102 du bassin artificiel 100, une première traverse 131 respective agencée le long de ladite paroi latérale 101, 102, ladite première traverse 101, 102 étant fixée à chaque panneau 110 participant à la formation de ladite paroi latérale 101, 102 soit par l'intermédiaire du montant latéral 120, 121 qui est fixé audit panneau 110 soit par l'intermédiaire d'une pièce de fixation 123 fixée de manière amovible audit panneau 110,
- pour chaque paroi latérale 101, 102, une deuxième traverse 133 respective agencée le long de ladite paroi latérale 101, 102 parallèlement à la première traverse 131 correspondant à ladite paroi latérale 101, 102, ladite deuxième traverse 133 étant fixée à chaque panneau 110 participant à la formation de ladite paroi latérale 101, 102 soit par l'intermédiaire du montant latéral 120, 121 qui est fixé sur ledit panneau 110 soit par l'intermédiaire d'une pièce de fixation 122 fixée de manière amovible audit panneau 110.

Le bassin artificiel 100 comprend en outre des première cornières 140, les premières traverses 131 étant fixées de manière amovible entre elles au niveau des arrêtes 103 par lesdites première cornières 140 de manière à former un premier cadre 132. De la même manière, les deuxième traverses 133 sont fixées de manière amovible entre elles au niveau des arrêtes 103 par ces mêmes première cornières 140 de manière à former un deuxième cadre 134 parallèle au première cadre 132.

Bien entendu, si dans une configuration usuelle, le bassin comprend deux cadres 132, 134, l'un inférieur, à proximité d'une partie basse des parois latérales 101, 102, l'autre supérieur, à proximité d'une partie haute des parois latérales 101, 102, il peut également en comprendre un unique, intermédiaire entre la partie basse et la partie haute des parois latérales 101, 102, ou trois, voire plus, ceci sans sortir du cadre de l'invention. On notera de la même façon, si les premières traverses 131 et les deuxièmes traverses 133 sont fixées par les mêmes premières cornières 140, il est parfaitement envisageable, sans sortir du cadre de l'invention et selon une possibilité non illustrée, que les deuxième traverses 133 soient reliées ensemble par des deuxièmes cornières distinctes des premières cornière 140.

Comme montré sur la figure 1, chaque panneau 110 comprend une tôle rectangulaire. Plus spécifiquement chaque panneau 110 peut être une tôle pliée dont deux bords longitudinaux sont pliés de telle manière à autoriser un assemblage de deux panneaux 110 successifs d'une paroi latérale 101, 102 au moyen de leurs bords longitudinaux. Chaque panneau 110 présente également ces deux bords latérales, transversaux aux bords longitudinaux, pliés. L'ensembles des pliures de bords longitudinaux et latéraux sont réalisées dans une même direction, de telle manière que les panneau 110 présentent leurs pliures orientées vers l'extérieur du bassin artificiel 100 lors de leur assemblage pour former les parois latérales 101, 102.

Afin d'autoriser l'assemblage amovible entre les panneaux, par exemple aux moyens de boulons, les bords longitudinaux des panneaux peuvent être perforés. D'une manière identique, notamment, comme cela est le cas pour le bassin artificiel 100 selon le deuxième mode de réalisation décrit plus loin en lien avec la figure 2, pour permettre un montage d'un cadre supérieur, les bords latéraux peuvent être perforés. Afin de renforcer les panneaux 110, comme montré sur la figure 1, ceux-ci peuvent être équipés d'équerres 110A reliant entre eux les bords longitudinaux et latéraux.

Ainsi, dans le présent mode de réalisation, comme montré sur la figure 1, pour chaque paroi latérale 101, 102, chaque panneau 110 est assemblé au panneau qui le succède le long de ladite paroi latérale 101, 102 par l'un de ses bords longitudinales, ledit bord longitudinal étant assemblé au bord longitudinal du panneau successif par un système de fixation amovible, tel que par un ensemble d'écrous et de boulons agencés dans les perforations ménagées sur les bords longitudinales.

En terme de dimensionnement, les panneaux 110 présentent chacun les dimensions suivantes :
- une largeur comprise entre 25 et 100 cm, voire entre 40 et 75 cm, ou encore entre 45 et 55 cm, cette largeur étant de manière particulièrement avantageuse sensiblement égale à 50 cm,
- une hauteur comprise entre 50 et 220 cm, voire entre 75 et 190 cm, la hauteur étant avantageusement sélectionnée parmi 80, 100, 120, 140, 160 et 180 cm.

Ainsi dans le présent mode de réalisation, les panneaux présentent une largeur de 50 cm et une hauteur de 180 cm. De cette manière le bassin artificiel 100 illustré sur la figure présente une largeur de 3 m et une longueur de 8 m pour une profondeur de 1,8 m.

En plus de cet assemblage avec le panneau 110 qui le succède, chaque panneau 110 est lui-même assemblé à au moins l'un parmi un montant latéral 120 et au moins une pièce de fixation 123, dans le présent mode de réalisation, deux pièces de fixation 123 l'une associée à la première traverse 131 et l'autre associée à la deuxième traverse 133. Cette fixation de manière amovible de chaque panneau 110 avec un montant latéral 120 ou une pièce de fixation 123, 140 est préférentiellement réalisée au niveau d'une jonction entre deux panneaux 110 successifs, c'est à dire sur les bords longitudinaux de ces deux panneaux 110 successifs. Plus spécifiquement, d'une manière avantageuse, la fixation du montant latéral 120 ou des pièces de fixation 123 à ces deux panneaux 110 successifs peut être réalisée lors de l'assemblage entre ces deux panneaux 110, le montant latéral 120 ou les pièces de fixation 123 étant alors assemblés à ces deux panneaux 110 sur un côté interne d'un bord longitudinal de l'un de ces deux panneaux 110.

Les montants latéraux 120 se présentent sous une forme de profilé en U avec l'un des bras du U qui se prolonge par des ailes, dans le présent mode de réalisation 6, définissant entre elles des passages pour la première et la deuxième traverse 131, 132 et par lesquelles ils sont fixés au plateau 110. De cette manière lorsque chaque montant latéral vertical 120 est fixé à un plateau 110 par ses ailes l'espace entre deux ailes forme un espace d'accueil pour une traverse parmi la première traverse 131 et la deuxième traverse 133. Comme cela est discuté ci-après en lien avec le deuxième mode de réalisation et la figure 2, la forme en U profilé permet le logement d'éléments de guidage d'un cadre supérieur 153.

Chaque pièce de fixation 123 se présentent sous une forme en U, ou en étrier, avec un fond et deux bras, et est conformée pour être fixée de manière amovible à un panneau 110. De cette manière, après fixation de la pièce de fixation 123 sur le panneau 110 correspondant l'espace délimité entre le fond et les deux bras de la pièce de fixation 123 et le bord longitudinal du panneau 110 forme un passage pour une traverse parmi la première et la deuxième traverse 131, 133.

En plus des montants latéraux 120 et des pièces de fixation 123, chacune de la première et de la deuxième traverse 131, 132 est également fixée de manière amovible aux deux cornières 140 de la paroi latérale 101, 102 correspondante. Chaque cornière 140 se présente sous une forme générale longitudinale de section latérale en V, chacun des bras du V présentant des lumières rectangulaires dont au moins une partie forme un espace d'accueil pour une traverse parmi la première traverse 131 et la deuxième traverse 132. Les bords longitudinaux extérieurs et latéraux des bras du V sont pliés selon une direction extérieure du V. D'une manière similaire aux montants latéraux 120, chaque cornière 140 présentes des perforations pour permettre la fixation de ladite cornières 140 aux premières et deuxièmes traverses 131, 133 et aux panneaux 110 correspondant à ladite arrête 103.

Afin d'obtenir une bonne tenue du bassin artificiel 100 aux efforts exercés par l'eau qu'il est destiné à contenir, le bassin artificiel 100 peut comprendre des éléments de jambe de force 121. Plus spécifiquement et dans une configuration usuelle de l'invention, le bassin artificiel 100 peut comprend pour chaque paroi longitudinale 101 au moins deux éléments de jambe de force 121, dans le présent mode de réalisation et comme cela est montré sur la figure 1, trois éléments de jambe de force 121.

Chaque élément de jambe de force 121 se présente sous la forme d'une plaque métallique triangulaire rectangle dont aux moins deux bords principaux sont pliés, celui correspondant à l'hypoténuse et celui correspond au bord horizontal. Plus spécifiquement, pour assurer une bonne reprise d'effort selon une direction oblique à la verticale, le côté correspondant à l'hypoténuse présente une double pliure en U. Le bord horizontal présente des perforations afin de permettre une fixation de la jambe de force sur le sol.

Comme montré sur la figure 1, les éléments de jambe de force 121 peuvent être de deux types, un premier type d'élément de jambe de force 121A conformé pour être fixé à un montant vertical 120, un deuxième type d'élément de jambe de force 121B conformé pour être associé aux pièces de fixation 123.

Le premier type d'élément de jambe de force 121A présente son bord vertical plié et présentant, le long de ladite pliure, des perforations pour permettre sa fixation au montant latérale 120.

Le deuxième type d'élément de jambe de force 121B présente, d'une même manière que les montant vertical 120, son bord vertical qui se prolonge par des ailes définissant entre elles des passages pour la première et la deuxième traverse 131, 132. Ces ailes sont munies de perforation afin de permettre leur fixation aux bords longitudinaux des panneaux 110.

Que l'élément de jambe de force 121 soit du premier type ou du deuxième type, il présente le long de leur surface selon une direction verticale des passages pour une ou plusieurs traverses secondaires 135 dans le présent mode une seule traverse secondaire 134, de manière à permettre un transfert des efforts entre les éléments de jambe de force 121 d'une même paroi longitudinale 102. Ainsi le bassin artificiel comprend dans le présent mode de réalisation deux traverses secondaire 135 associées chacune à une paroi longitudinale 121 respective.

Bien entend, conformément aux bassins de l'art antérieur, le bassin artificiel 100 selon le présent mode de réalisation est destiné à présenter un revêtement, par exemple un liner ou du carrelage, et peut comprendre des équipements tels qu'un système de pompage, un système de génération de contre-courant (pour autoriser une nage à contre-courant), des puits de décompression ou de drainage, système de traitement de l'eau.... De tels revêtements et équipements étant connus de l'art antérieur, ils ne sont pas décrits en tant que tels dans le présent document.

Un tel bassin artificiel 100 peut être assemblé dans le cadre d'un procédé de fabrication comprenant les étapes suivantes :
- fourniture de la pluralité de panneaux 110 destinés à être agencés le long du périmètre du bassin artificiel 100 et à former ensemble les parois latérales 101, 102 du bassin artificiel 100,
- fourniture d'une pluralité de montants latéraux 120 destinés à être agencés le long du périmètre du bassin artificiel 100,
- fourniture pour chaque parois latérale 101, 102 du bassin artificiel 100, d'une première et d'une deuxième traverse 131, 133 respective destinée à être agencée le long de ladite paroi latérale 101, 102,
- fourniture de premières cornières 140,
- fourniture d'élément de jambe de force 121,
- agencement des panneau 110 le long du périmètre du bassin artificiel 100 et fixation de manière amovible des panneaux 110 entre eux de telle manière que deux panneaux 110 successifs soient fixés de manière amovible l'un à l'autre et que les panneaux 110 de ladite pluralités de panneaux forment ensemble les parois latérales 101, 102 du bassin artificiel 100,
- agencement des montants le long du périmètre extérieur du bassin artificiel et fixation de manière amovible de chaque montant latéral 120 à au moins un panneau 110, ledit montant latéral 120 étant préférentiellement fixé à l'au moins un panneau au niveau d'une jointure avec un autre panneau 110,
- agencement de chaque première et de chaque deuxième traverse 131, 133 le long de ladite paroi latérale 101, 102 correspondante et fixation desdites première et deuxième traverses 131, 133 à chaque panneau 110 constituant ladite paroi latérale 101, 102 soit par l'intermédiaire du montant latéral 120 qui est fixé audit panneau 110 soit par l'intermédiaire d'une pièce de fixation 123 fixée de manière amovible audit panneau 110, les premières et deuxièmes traverses 131, 133 étant fixées de manière amovible entre elles au niveau des arrêtes par les premières cornières 140 de manière à former un premier et un deuxième cadre 132, 134.

Une fois le bassin artificiel 100 ainsi fabriqué, il peut être pourvu d'un revêtement afin d'en assurer l'étanchéité et avoir les équipements désirés installés.

La figure 2 illustre un bassin artificiel 100 selon un deuxième mode de réalisation similaire à celui du premier mode de réalisation et dans lequel il est prévu une plateforme 105 logée au moins en partie dans un volume délimité par les au moins quatre parois latérales 101, 102, ladite plateforme 105, ou fond mobile, étant montée mobile entre une première position dite basse et une deuxième position dite haute de manière à modifier une profondeur apparente dudit bassin artificiel 100.

On notera que dans le présent document le terme « plateforme » et « fond mobile » sont utilisés de manière interchangeable, le terme « fond mobile » pouvant être ainsi substitué à « plateforme » et *vice versa.*

Selon une possibilité de l'invention, la deuxième position peut être une position émerger dans laquelle la plateforme 105 ferme le bassin artificiel 101 et participe à la formation d'une terrasse.

Un bassin artificiel 100 selon ce deuxième mode de réalisation se différencie du bassin artificiel 100 selon le premier mode de réalisation en ce qu'il comprend une plateforme 105 montée mobile et les éléments, notamment d'actionnement, associés à cette plateforme.

En outre, afin d'illustrer les possibilités de modularité offerte par l'invention, les différents éléments du bassin artificiel 100 sont également illustré à partir des figures 3A à 6C qui concernent un bassin artificiel 100 selon une variante du deuxième mode de réalisation qui se différencie du bassin artificiel 100 selon le deuxième mode de réalisation en ce qu'il présente une longueur de 6 m au lieu de 8 m. Pour le reste, outre les différences liées à cette différence de longueur, notamment le fait que le bassin artificiel 100 comprend uniquement quatre éléments de jambe de force 121, le bassin artificiel tel qu'illustré sur la figure 3A à 6C présente une configuration identique à celle du bassin artificiel 100 selon le deuxième mode de réalisation. De ce fait, dans le reste de ce document, les éléments en commun du bassin artificiel 100 selon le second mode de réalisation et sa variante sont décrits en lien avec les figures 2 à 6C ceci sans précision du mode de réalisation et de la variante auxquels ils se rattachent.

La plateforme 105 se présente un deuxième ensemble de poutrelles 105A et, comme cela est montré sur la figure 5D, un habillage 105B tel que du carrelage, des lattes PVC (Polychlorure de vinyle) ou de bois, agencé supporté par le deuxième ensemble de poutrelles 105A.

Afin de rendre mobile la plateforme 105, le basin artificiel 100 selon le deuxième mode de réalisation et selon sa variante, comprend :
- un système d'actionnement 140 de la plateforme agencé à l'extérieur du volume délimité par les au moins quatre parois latérales 101, 102,
- au moins quatre câbles 151, dans le présent mode de réalisation et sa variante six câbles 151 montrés uniquement sur la figure 2, reliant la plateforme 105 au système d'actionnement 140, lesdits câbles 151 étant entraînés en déplacement par l'actionnement du système d'actionnement 140, et
- au moins quatre premières poulies 156, dans le présent mode de réalisation et sa variante six poulies 156, agencées le long des parois latérales 101, 102 de manière à guider un câble 151 respectif vers les points de traction 1053 de la plateforme 105 pour lui fournir une traction verticale.

Comme le montre la figure 4, le système d'actionnement 140 comprend un vérin 141 dont les deux extrémités de la course correspondent respectivement à la première position et la deuxième position. Plus spécifiquement, le système d'actionnement comprend en outre :
- un carter 143 conformé pour être fixé sur l'une des parois latérales 102 du bassin artificiel 100, le vérin 141 présentant son cylindre rendu solidaire au carter 143,
- un système de navette et de poulies 142 comprenant :
   ∘ une navette entraînée en déplacement avec le piston du vérin 141 et comprenant quatre poulies secondaires,
   ∘ Quatre attaches et quatre autres poulies secondaires solidaires du carter à l'opposé du cylindre du vérin ceci de telle manière que chaque câble 151 soit attaché à une attache respective passe par une poulie respective de la navette pour ensuite passé par une autre poulie secondaire respective.
Avec une telle configuration, le déplacement du vérin 141 permet d'entraîner un déplacement double des quatre câbles 151.

Afin de guider les câbles à chaque extrémité de la plateforme, en outre des quatre premières poulies, le bassin artificiel 100 comprend en outre le cadre supérieur 153 fixé aux montants latéraux 120. Le cadre supérieur 153 présente deux bras pour permettre la fixation du carter 143 et deux logements longitudinaux 153A, 153B, chacun associé à l'une des parois longitudinales 102, pour guider les câbles 151 afin de les amener à l'ensemble des points de traction 1051 de la plateforme 105. Pour ce faire, comme montré sur les 5B à 5D, le cadre supérieur 153 comprend :
- des poulies de guidage 154 guidant les câbles le long des logements longitudinaux 153A, 153B et
- les premières poulies 156 arrangées régulièrement le long du cadre supérieur 153, ici le long des bords longitudinaux à proximité de chaque coin et à un emplacement médian de chaque bord longitudinal, et agencées avec leur axe de rotation perpendiculaire à la paroi longitudinale correspondante afin de guider le câble 151 correspondant pour passer de la direction horizontale dans le logement longitudinal 153A, 153B correspondant à une direction verticale afin de fournir la traction à la plateforme 105.

Selon une possibilité de l'invention, le cadre supérieur 153 peut présenter deux côtés longitudinaux et deux côtés latéraux, chaque côté longitudinal présente une section de forme générale en U logeant entre les bras du U des éléments roulants, tels que des poulies. Selon cette possibilité le cadre supérieure 153 est configuré pour autoriser :
- une fixation de manière amovible sur les panneaux 110 par le fond du U, les éléments roulants, étant alors apte à fournir un support pour une couverture coulissante, non montrée, et
- une fixation de manière amovible sur les panneaux 110 par ces bras, le bassin artificiel comprenant conformément au présent mode de réalisation la plateforme 105, les éléments roulants formant les premières poulies agencées le long des parois latérales 101, 102 de manière à guider le câble 151 respectif.

Un tel cadre supérieur 153 offre la possibilité d'utilisé un même cadre supérieur 153 pour soit le roulement d'une couverture coulissante du bassin, soit pour le ménagement, conformément au présent mode de réalisation, d'un fond mobile. Ainsi, il est parfaitement possible d'adapter la configuration du bassin artificiel 100 sans avoir à prévoir plusieurs cadres supérieurs 153 distincts. On notera également que dans le présent mode de réalisation, les logements longitudinaux 153A, 153B correspondent au logement délimiter par les bras du U des côtés longitudinaux du cadre supérieur 153.

D'une même manière et comme illustré sur les figures 6A à 6C, afin d'autoriser la traction verticale de la plateforme lors de son déplacement entre la première et la deuxième position, la plateforme 105 comprend :
- au moins quatre points de traction 1052, ou points d'encrage, auxquels les câbles 151 sont destinés à être fixés, dans le présent mode de réalisation et sa variante, six, quatre points de traction 1052 étant associés aux quatre coins de la plateforme 105 et deux autres points de traction 1052 étant agencés chacun sur une portion médiane du bord longitudinale respectif de la plateforme 105,
- des troisièmes poulies associées chacune à un point de traction 1052, pour guider le câble 151 correspondant vers ledit point de traction 1052,
- des patins de guidage et centrage 1053 conformés pour guider et centrer la plateforme lors de son déplacement entre la première et la deuxième position.

Avec une telle conformation et le guidage des câbles 151 permis par les différentes poulies 1052, 156, 153, le déplacement du piston du vérin 141, et donc de la navette, permet de tirer ou relâcher la tension des câble 151 et donc la levé ou l'enfoncement de la plateforme 105 dans le bassin artificiel 100 permettant ainsi d'en changer la profondeur apparente.

On notera, bien entendu, selon des configurations déjà connues de l'art antérieur, le bassin artificiel 100 et sa plateforme 105 peuvent comprendre des équipements conformés pour s'adapter au déplacement de la plateforme 105, tels que des escaliers ou des banquettes fixes.

## Revendications

1. Bassin artificiel (100), notamment du type piscine, le bassin artificiel (100) présentant au moins quatre parois latérales (101, 102), deux parois latérales (101, 102) successives étant reliées l'une à l'autre par une arrête (103), le bassin artificiel (100) comprenant :
- une pluralité de panneaux (110) agencés le long du périmètre du bassin artificiel (100), deux panneaux (110) successifs étant fixés de manière amovible l'un à l'autre de manière à ce que les panneaux (110) de ladite pluralités de panneaux forment ensemble les parois latérales (101, 102) du bassin artificiel (100),
- une pluralité de montants latéraux (120) agencés le long du périmètre du bassin artificiel (100), chaque montant latéral (120) étant fixé de manière amovible à au moins un panneau (110) et étant préférentiellement fixé à l'au moins un panneau (110) au niveau d'une jointure avec un autre panneau (110),
- pour chacune des parois latérales (101, 102) du bassin artificiel (100), au moins une première traverse (131) respective agencée le long de ladite paroi latérale (101, 102), ladite première traverse (101, 102) étant fixée à chaque panneau (110) participant à la formation de ladite paroi latérale (101, 102) soit par l'intermédiaire du montant latéral (120) qui est fixé audit panneau (110) soit par l'intermédiaire d'une pièce de fixation (123, 140) fixée de manière amovible audit panneau (110),
dans lequel le bassin artificiel (100) comprend en outre des première cornières (140), les premières traverses (131) étant fixées de manière amovible entre elles au niveau des arrêtes (103) par lesdites première cornières (140) de manière à former un premier cadre (132).

2. Bassin artificiel (100) selon la revendication 1 dans lequel le bassin artificiel (100) comprend en outre pour chaque paroi latérale (101, 102), au moins une deuxième traverse (133) respective agencée le long de ladite paroi latérale (101, 102) parallèlement à la première traverse (131) correspondant à ladite paroi latérale (101, 102), ladite deuxième traverse (133) étant fixée à chaque panneau (110) participant à la formation de ladite paroi latérale (101, 102) soit par l'intermédiaire du montant latéral (120, 121) qui est fixé sur ledit panneau (110) soit par l'intermédiaire d'une pièce de fixation (123) fixée de manière amovible audit panneau (110),
dans lequel les deuxièmes traverses (133) sont soit reliées entre elles au niveau des arrêtes (103) soit par les première cornières (140), soit par des deuxième cornière du deuxième bassin artificiel (100), de manière à former un deuxième cadre (134) parallèle au première cadre (132).

3. Bassin artificiel (100) selon la revendication 1 ou 2, dans lequel chaque montant latéral (120) est destiné à être fixé au sol.

4. Bassin artificiel (100) selon l'une quelconque des revendication 1 à 3, comprenant en outre au moins un élément de jambe de force (122) fixé de manière amovible sur au moins un plateau (110), dans lequel de manière préférentielle, le bassin artificiel (100) comprend quatre parois latérales (101, 102), deux parois longitudinales (101) et deux parois transversales (102) audites parois longitudinales (101) et dans lequel, le bassin artificiel comprend pour chaque paroi longitudinale (101) au moins deux élément de jambe de force (121).

5. Bassin artificiel (100) selon la revendication 4, comprenant, pour au moins l'une des parois latérales (101), au moins deux jambes de force (122) agencées le long de ladite paroi latérale (101) et dans lequel, le bassin artificiel (100) comprend en outre pour ladite paroi latérale (101) au moins une traverse secondaire (135), ladite traverse secondaire (135) étant fixées audits au moins deux jambes de force (122).

6. Bassin artificiel (100) selon l'une quelconque des revendications 1 à 5 comprenant en outre une plateforme (105) logée au moins en partie dans un volume délimité par les au moins quatre parois latérales, ladite plateforme (105) étant montée mobile entre une première position dite basse et une deuxième position dite haute de manière à modifier une profondeur apparente dudit bassin artificiel (100).

7. Bassin artificiel (100) selon la revendication 6, comprenant en outre :
- un système d'actionnement (140) de la plateforme agencé à l'extérieur du volume délimité par les au moins quatre parois latérales,
- au moins quatre câbles (151) reliant la plateforme au système d'actionnement, lesdits câble étant entraîné en déplacement par l'actionnement du système d'actionnement (140), et
- au moins quatre poulies (156) agencées le long des parois latérales (101, 102) de manière à guider un câble (151) respectif pour fournir une traction verticale à la plateforme (105),
dans lequel le système d'actionnement (140) comprend préférentiellement un vérin (141) dont les deux extrémités de la course correspondent respectivement à la première position et la deuxième position.

8. Bassin artificiel (100) selon l'une quelconque des revendication 1 à 7 comprenant un cadre supérieur (153) fixé aux panneaux (110) sur une partie supérieure de ces derniers, le cadre supérieur (153) présentant deux côtés longitudinaux et deux côtés latéraux, chaque côté longitudinal et/ou latéral du cadre supérieur, de manière préférentielle chaque côté longitudinal, présente une section de forme générale en U logeant entre les bras du U des éléments roulants, tels que des poulies et dans lequel ledit cadre est configuré pour autoriser :
- une fixation de manière amovible du cadre supérieur (153) sur les panneaux (110) par le fond du U, les éléments roulant étant alors apte à fournir un support pour une couverture coulissante, et
- une fixation de manière amovible du cadre supérieur (153) sur les panneaux (110) par ses bras, le bassin artificiel (100) étant conforme à la revendication 7 et comprenant la plateforme (105), les éléments roulants formant les au moins quatre poulies (156) agencées le long des parois latérales (101, 102) de manière à guider le câble (151) respectif.

9. Bassin artificiel (100) selon l'une quelconque des revendications 1 à 8, dans lequel chaque panneau (110) est identique et dans lequel chaque panneau (110) présente avantageusement :
- une largeur comprise entre 25 et 100 cm, voire entre 40 et 75 cm, ou encore entre 45 et 55 cm, cette largeur étant de manière particulièrement avantageuse sensiblement égale à 50 cm,
- une hauteur comprise entre 50 et 220 cm, voire entre 75 et 190 cm, la hauteur étant avantageusement sélectionnée parmi 80, 100, 120, 140, 160 et 180 cm.

10. Bassin artificiel (100) selon l'une quelconque des revendication 1 à 9, dans lequel chaque panneau (110) comprend une tôle pliée dont au moins deux bords longitudinaux sont pliés, deux panneaux (110) successifs d'une paroi latérale (101, 102) étant assemblée entre elle au moyen de leur bord longitudinaux.

11. Procédé d'assemblage d'un bassin artificiel (100), notamment du type piscine, le bassin artificiel (100) présentant au moins quatre parois latérales (101, 102), deux parois latérales (101, 102) successives étant reliées l'une à l'autre par une arrête (103), ledit procédé comprenant les étapes suivantes :
- fourniture une pluralité de panneaux (110) destinés à être agencés le long du périmètre du bassin artificiel (100) et à former ensemble les parois latérales (101, 102) du bassin artificiel (100),
- fourniture d'une pluralité de montants latéraux (120) destinés à être agencés le long du périmètre du bassin artificiel (100),
- fourniture, pour chaque parois latérale (101, 102) du bassin artificiel (100), d'au moins une première traverse (131) respective destinée à être agencée le long de ladite paroi latérale (101, 102),
- fourniture de premières cornières (140),
- agencement des panneaux (110) le long du périmètre du bassin artificiel (100) et fixation de manière amovible des panneaux entre eux de telle manière que deux panneaux (110) successifs soient fixés de manière amovible l'un à l'autre et que les panneaux (110) de ladite pluralités de panneaux (110) forment ensemble les parois latérales (101, 102) du bassin artificiel (100),
- agencement des montants latéraux (120) le long du périmètre extérieur du bassin artificiel et fixation de manière amovible de chaque montant latéral (120) à au moins un panneau (110), ledit montant latérale (120) étant préférentiellement fixé à l'au moins un panneau (110) au niveau d'une jointure avec un autre panneau (110),
- agencement de chaque première traverse (131) le long de ladite paroi latérale (101, 102) correspondante et fixation de ladite première traverse (131) à chaque panneau constituant ladite paroi latérale soit par l'intermédiaire du montant latéral (120) qui est fixé audit panneau (110) soit par l'intermédiaire d'une pièce de fixation (123) fixée de manière amovible audit panneau (110), les premières traverses (131) étant fixées de manière amovible entre elles au niveau des arrêtes par les premières cornières (140) de manière à former un premier cadre (132).
